# FASCICULE DE BREVET EUROPEEN

(11) **EP 1 044 625 B1**
(45) Date de publication et mention de la délivrance du brevet: **11.10.2006**
(21) Numéro de dépôt: 00400488.3
(22) Date de dépôt: 23.02.2000
(51) Int. Cl.: A45D 34/04, A45D 33/00, B65D 83/14

(54) **Capsule applicatrice et ensemble d'application équipé d'une telle capsule applicatrice**
Applikationskapsel und Applikationseinheit mit einem solchen Kapsel
Applying capsule and applicator assembly with such a capsule

(30) Priorité: 16.04.1999 FR 9904816
(43) Date de publication de la demande: 18.10.2000
(73) Titulaire: L'ORÉAL, 75008 Paris (FR)
(72) Inventeur: Gueret, Jean-Louis H., 75016 Paris (FR)
(74) Mandataire: Boulard, Denis

(56) Documents cités:
- EP-A- 0 263 329
- EP-A- 0 374 339
- WO-A-91/12197
- FR-A- 2 588 457
- FR-A- 2 633 498
- FR-A- 2 744 602
- US-A- 3 266 079
- US-A- 3 345 673

## Description

La présente invention a trait à une capsule applicatrice destinée à être utilisée dans le contexte d'une application séparée et/ou combinée de deux produits qui contiennent des actifs ou composés conditionnés séparément.

Ainsi, par exemple dans le cadre du maquillage, du corps ou des cheveux, il est souhaitable de pouvoir disposer d'une base de maquillage sous forme d'une crème, d'un gel ou d'un lait, et que l'utilisatrice peut associer avec un produit séparé, notamment sous forme d'une poudre compactée ou libre, et comportant des charges ou pigments colorés, ledit produit séparé pouvant être choisi parmi une pluralité de poudres contenant des pigments de différentes couleurs, de manière à pouvoir choisir la couleur et/ou l'aspect de son maquillage.

De même, dans le domaine de la protection solaire, il peut être souhaitable de pouvoir disposer d'une base hydratante ou apaisante, sous forme d'un lait ou d'une crème, et que l'utilisatrice peut associer avec un produit séparé, sous forme notamment d'une poudre ou crème, contenant un filtre de protection contre les rayonnements UV, et pouvant être choisi parmi une pluralité de poudres contenant des filtres à indices de protection différents, de manière à pouvoir adapter la protection de sa peau à ses besoins. Ainsi, pour les premiers jours d'exposition au soleil, il est souhaitable d'utiliser un produit à fort indice de protection, puis, au fil des jours, il est possible d'utiliser des produits à indice de protection plus faible.

Aussi, est-ce un des objets de l'invention que de fournir une capsule applicatrice formant une unité d'application d'un produit spécifique, apte à être utilisée en combinaison avec un récipient auxiliaire contenant un produit à action complémentaire de l'action du produit spécifique contenu dans la capsule applicatrice.

Le document EP 0 374 339 décrit un récipient contenant un produit liquide, le récipient étant équipé d'une pompe sur laquelle est monté un support portant un applicateur. Le support est monté de manière à pouvoir se déplacer par rapport au récipient afin d'actionner la pompe et charger l'applicateur en produit. L'ensemble est prévu pour appliquer un seul produit.

Le document EP 0 263 329 décrit par ailleurs un récipient contenant un premier produit, sur lequel est fixé un applicateur pour appliquer le premier produit. L'applicateur est protégé par un capuchon dans lequel est logé un second produit sous forme d'un pain solide qui vient au contact de l'applicateur lorsque le capuchon est monté sur le récipient.

C'est un autre objet de l'invention que de fournir une unité d'application autonome contenant un produit spécifique, un organe d'application, et un organe de montage sur un récipient contenant le produit à utiliser en combinaison avec ledit produit spécifique.

D'autres objets encore apparaîtront dans la description détaillée qui suit.

Selon l'invention, ces objets sont atteints en réalisant une capsule applicatrice, comportant un support, présentant des moyens aptes à permettre la fixation de la capsule de manière amovible sur un récipient, contenant un premier produit, un organe d'application, notamment sous forme d'un élément compressible élastiquement, monté sur le support et apte à acheminer ledit premier produit, depuis un orifice, ménagé dans le support, jusqu'à une face d'application dudit organe d'application, un capuchon recouvrant de façon amovible ledit organe d'application, le capuchon étant monté sur le support, et la capsule applicatrice comportant un second produit disposé dans le fond du capuchon, notamment sous forme d'un pain solide ou d'une poudre, ladite surface d'application étant apte, en position montée du capuchon, à être mise en appui élastique sur ledit second produit.

On réalise ainsi par exemple, une unité qui contient un produit spécifique, notamment délitable, et qui peut être montée sur un récipient contenant un produit apte à favoriser le délitage du produit spécifique, les deux produits étant maintenus séparés l'un de l'autre, et étant, en vue d'une application combinée, amenés de façon dosée sur la face d'application de l'organe d'application. Le produit contenu dans le capuchon ne vient pas souiller le produit contenu dans le récipient. Un organe d'application d'une capsule donnée n'est jamais mis en contact avec un second produit autre que celui contenu dans la capsule auquel il est dédié. De préférence, le produit contenu dans le récipient est destiné à être distribué sous pression, notamment au moyen d'une pompe, d'un piston, ou d'un gaz propulseur.

La face d'application de l'organe d'application est, au moins avant utilisation, contrainte élastiquement en appui contre la surface libre du produit contenu dans le capuchon, ce qui, avec certains produits, est suffisant pour assurer un bon chargement de ladite face d'application avec ledit produit. Toutefois, le chargement de la face d'application avec le second produit peut être favorisé en entraînant en rotation la face d'application en appui contre ladite surface libre du produit contenu dans le capuchon.

Le produit peut être coulé, à chaud ou à froid, ou compacté, directement dans le fond du capuchon, ou dans une cupule montée dans ledit fond. Des moyens, notamment sous forme d'ailettes ou autres moyens d'accrochage, peuvent être prévus pour, dans l'hypothèse où le produit est coulé dans le capuchon, permettre au produit, lorsqu'il se solidifie, de s'accrocher dans le fond du capuchon.

Dans le cas d'un produit sous forme d'une poudre libre ou d'une crème, des moyens, notamment sous forme d'une grille ou d'une trame ajourée, peuvent être prévus pour maintenir ledit second produit dans le fond dudit capuchon.

Le second produit peut être séparé du fond du capuchon par un organe élastiquement déformable, notamment un bloc de mousse ou un ressort. Un tel organe permet au moins de participer la mise en appui élastique de la surface d'application sur le second produit, en particulier, lorsque l'organe d'application est réalisé en un matériau faiblement , voire pas du tout, compressible élastiquement. Dans le cas où l'élément intermédiaire est une mousse, en particulier à cellules ouvertes, celle ci permet l'ancrage du produit dans le fond du capuchon, lorsque le produit est coulé sous forme liquide.

Le fond du capuchon peut être mobile axialement, notamment par déformation élastique. Cette caractéristique permet de pouvoir recharger l'applicateur avec le second produit sans avoir à complètement remonter le capuchon sur le support, notamment dans le cas où le capuchon est vissé sur le support. La mobilité du fond peut résulter d'une déformation élastique dudit fond, notamment lorsque celui-ci est configuré sous forme d'une membrane en matériau élastiquement déformable. Alternativement, une telle mobilité peut résulter d'un simple montage à coulisse du fond, celui-ci étant contraint en position haute, sous l'effet de la compression élastique de l'organe d'application lorsque le capuchon est monté sur son support. Le capuchon pourra éventuellement être monté de façon étanche sur le support de la capsule.

Avantageusement, ledit organe d'application est constitué d'un bloc d'un matériau poreux, apte à absorber ledit premier produit et à l'acheminer depuis ledit orifice jusqu'à ladite face d'application. Il peut notamment être constitué d'une mousse à cellules ouvertes ou semi ouvertes, ou d'un feutre. La face d'application de l'organe d'application peut être recouverte d'un flocage. Dans le cas d'un tel produit absorbant, notamment dans le cas d'un feutre ou d'une mousse à cellules ouvertes ou semi ouvertes, l'organe d'application comprend une pluralité de passages "naturels" formés entre les fibres, ou par les pores du matériau, lesquels communiquent entre eux. De tels passages naturels sont particulièrement adaptés lorsque le produit contenu dans le récipient est liquide. Dans le cas d'un produit plus visqueux, ou dans le cas d'un matériau non poreux, on peut réaliser au moins un passage "artificiel" sous forme d'un ou plusieurs canaux s'étendant, notamment axialement, depuis le support jusqu'à la face d'application, de manière à transporter le produit contenu dans le récipient jusqu'à la face d'application.

L'organe d'application peut être constitué d'un élément compressible élastiquement, notamment sous forme d'un soufflet, et sur lequel est monté une surface d'application, notamment sous forme d'une mousse, d'un tissé ou d'un non tissé, laquelle surface peut éventuellement être floquée ou non. La surface d'application peut être relativement lisse ou présenter des reliefs aptes à avoir une action de massage lorsqu'ils sont appliqués sur la peau.

De préférence, au voisinage dudit orifice, des moyens d'ouverture/fermeture, de type à clapet ou à valve, sont prévus pour, sélectivement, dégager, respectivement, obturer ledit orifice, apte à être mis en communication avec le récipient contenant le premier produit. Ainsi, on évite que du liquide contenu dans l'organe d'application (formé notamment d'un mélange du premier et du second produit) ne puisse redescendre, via ledit orifice, dans le récipient contenant le premier produit. En outre, la capsule applicatrice, notamment lorsque l'organe d'application est constitué d'un matériau absorbant, peut contenir une quantité suffisante dudit premier produit, pour constituer une unité d'application autonome, qui peut être utilisée de manière indépendante du récipient contenant le premier produit, tout au long de la journée.

Selon un mode de réalisation spécifique, lesdits moyens d'ouverture/fermeture sont montés de manière à dégager ledit orifice en réponse à une pression suffisante exercée sur ladite face d'application, des moyens de rappel élastique étant prévus, pour, en l'absence de pression suffisante sur ladite face d'application, contraindre les moyens d'ouverture/fermeture en position fermée. Ainsi, le transport du premier produit sur la face d'application, en vue d'y être mélangé avec le second produit, ne se fait qu'en position d'application, lorsque la face d'application est mise en appui sur la surface à traiter. Ainsi, on améliore encore la séparation entre le premier produit contenu dans le récipient, et le second produit contenu dans la capsule.

Alternativement, lesdits moyens d'ouverture/fermeture sont montés de manière à dégager ledit orifice en réponse à une pression suffisante exercée du côté du support opposé à l'organe d'application, lesdits moyens d'ouverture/fermeture étant rappelés en position de fermeture lorsque cesse ladite pression. Une telle pression peut être exercée sur les parois souples ou déformables du récipient, ou sur un fond formant piston, et sur lequel l'utilisatrice peut appuyer pour provoquer la sortie d'une dose dudit premier produit.

Lesdits moyens de fixation de la capsule au récipient peuvent être notamment du type à encliquetage, vissage, ou montage auto-serrant, notamment sur une tige de pompe ou de valve.

Selon un autre aspect de l'invention, on réalise également un ensemble d'application combinée, notamment sur la peau, d'un premier et d'un second produit, ledit ensemble d'application comportant un récipient contenant un premier produit, et apte à en permettre la distribution sous pression, et au moins une capsule selon ce qui précède, chacune des capsules contenant un second produit.

Le récipient peut être sous forme notamment d'un récipient surmonté d'une pompe, notamment sans reprise d'air, ou d'une valve, d'un tube ou d'un flacon à parois déformables, ou d'un flacon à fond formant piston.

A titre d'exemple avantageux, le second produit est un produit de maquillage, chacune des capsules contenant un second produit différent, et notamment, de couleur et/ou d'aspect différents.

A titre d'exemple encore, le second produit est un produit de protection contre les rayonnements UV, chacune des capsules contenant un second produit à indice de protection différent.

Selon une autre alternative, chacune des capsules comprend un organe d'application différent, permettant notamment des caractéristiques d'application différentes. On peut à cet effet, utiliser, notamment en fonction de la surface à traiter, des mousses ayant des duretés, ou capacités d'absorption différentes.

Le premier produit peut être sous forme d'un liquide, d'une crème, ou d'un gel.

L'invention consiste, mises à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- les figures 1A-1F illustrent de façon schématique six modes de réalisation de la capsule applicatrice selon l'invention; et
- les figures 2A-2C illustrent trois modes de réalisation d'un ensemble d'application monté selon la présente invention.

La capsule applicatrice 1 représentée dans le mode de réalisation de la figure 1A, comprend un support 2, en un matériau thermoplastique, tel qu'un polypropylène ou polyéthylène. Le support 2 comporte une jupe latérale cylindrique 3 d'axe X, dont la surface interne est pourvue d'un filetage 4 apte à coopérer avec un filetage correspondant prévu sur un récipient sur lequel la capsule 1 est destinée à être montée. La jupe latérale 3 a l'une de ses extrémités fermée par une paroi transversale 5, percée en son centre d'un orifice 6. Du côté de la paroi tournée vers la jupe cylindrique 3, l'orifice 6 est bordé d'une collerette 7 présentant un profil tronconique, et qui, comme on le verra par la suite, réalise une jupe destinée à former étanchéité lorsque la capsule 1 est montée sur un récipient.

Du côté opposé à la jupe latérale cylindrique 3, la paroi transversale 5 porte une jupe 8 dont la surface extérieure forme une nervure 9 apte à coopérer par claquage avec une gorge 10 formée sur la surface interne d'un capuchon 11, de manière à permettre le montage réversible du capuchon 11 sur le support 2. Selon une variante, le capuchon 11 pourrait être vissé sur la jupe 8. Sur la paroi transversale 5, du côté opposé à la jupe 3, est monté un organe d'application 20, sous forme d'un bloc de mousse à cellules ouvertes, notamment en polyuréthanne, polyester, polyéther, NBR, SBR, PVC, ou PVA. Le bloc de mousse 20 est monté par collage, encliquetage ou par soudure sur le support 2. Une face 21 de l'organe d'application 20, opposée au support 2, forme une face d'application. Le bloc de mousse 20, est percé en son centre d'un canal axial 24 débouchant d'une part sur l'orifice 6 du support 2 et, d'autre part sur la face d'application 21. L'organe d'application 20 peut être formé d'un empilement de plusieurs blocs de mousse, ayant notamment des caractéristiques de dureté différentes, en fonction des caractéristiques d'application recherchées. De même l'organe d'application peut être formé de plusieurs anneaux de mousse concentriques, des passages artificiels, pour le produit à acheminer sur la surface d'application 21, pouvant être aménagés à l'interface annulaire entre les blocs de mousse. Le bloc de mousse 20, et notamment la face d'application 21, peut être recouvert d'un flocage (non représenté).

Dans le fond du capuchon 11, est disposée une poudre libre P2, notamment une poudre de maquillage comportant des pigments d'une couleur donnée, laquelle poudre est maintenue dans le fond via un tamis ou une grille 23. La grille 23 peut être maintenue par claquage dans le capuchon, notamment en appui sur un épaulement. En position montée du capuchon 11 sur le support 2, la mousse 20 est comprimée, de sorte que la face d'application 21 soit en appui élastique contre la grille 23. Dans cette position montée du capuchon, la face d'application 21 se charge naturellement en poudre, notamment par capillarité, via les trous de la grille 23. La quantité de poudre transférée sur la face d'application 21 peut encore être améliorée en faisant tourner le capuchon 11 par rapport au support 2.

Une telle capsule peut, ainsi que représentée à la figure 2B, être vissée sur un flacon 101, constitué d'un corps 102 de faible hauteur, et dont une extrémité forme un col pourvu d'un filetage 103. Le col se termine par une paroi transversale 104, percée d'un orifice 105, de profil adapté pour recevoir la jupe d'étanchéité tronconique 7 de la capsule 1. A l'intérieur du corps 102, est disposé un fond mobile formant piston 106, et apte à coulisser de façon étanche en appui contre les parois intérieures du corps 102. Le piston 106 délimite avec le corps 102, un volume variable contenant un produit P1 sous forme d'une crème, notamment une base de maquillage incolore. Ainsi montée, la capsule 1 forme avec le flacon 101, un ensemble d'application 100 dont le fonctionnement va maintenant être discuté. Un tel ensemble 100 peut comprendre en outre une pluralité de capsules 1, identiques à la capsule discutée en référence à la figure 1A, et contenant chacune une poudre P2 d'une couleur différente.

L'utilisatrice choisit en premier lieu la capsule 1 contenant la poudre de la couleur qu'elle désire. Elle monte la capsule sur le flacon 101. Préalablement à l'ouverture du capuchon 11, ou postérieurement à cette ouverture, l'utilisatrice appuie sur le piston 106 de manière à faire monter une certaine quantité de crème P1 dans le canal axial 24 de l'organe d'application 20, lequel est ainsi chargé à la fois en crème P1, notamment à l'intérieur du canal 24, et en poudre colorée P2 sur la face d'application 21. Avec le mode de réalisation de la capsule selon la figure 1A, il est à noter que, en fonction de la viscosité du produit P1, et de la compression de la mousse formant l'organe d'application 20, la montée du produit P1 dans le canal 24, peut résulter de la simple dépression provoquée par l'expansion de la mousse de l'organe d'application 20, à l'ouverture du capuchon 11.

L'utilisatrice applique alors la face d'application 21 sur la surface à traiter, notamment le visage, et la déplace en appui léger sur la peau, notamment, par des petits mouvements circulaires. L'estompage réalisé par l'organe d'application 20 provoque le mélange homogène de la poudre et de la crème, à l'interface entre la face d'application 21 et la peau. Le cas échéant, l'utilisatrice peut rajouter de la crème P1 au mélange, en appuyant à nouveau sur le piston 106. De la même manière, elle peut également enrichir le mélange en poudre colorée, en remettant la face d'application 21 en contact avec la grille 23. Après application, elle remonte le capuchon 11 sur le support 2.

Pour maquiller une autre partie du corps ou du visage en une autre couleur, elle dévisse la capsule 1 du flacon 101, et remonte sur le récipient 101, une capsule 1 contenant une poudre P2 ayant la couleur désirée. Elle procède à nouveau de la manière indiquée précédemment. Ainsi, la face d'application 21 d'un organe d'application donné 20 est en contact avec une seule poudre d'une seule couleur, ce qui permet d'éviter d'avoir à nettoyer l'organe d'application entre deux applications de deux couleurs différentes. La crème P1 à l'intérieur du récipient 101 n'est jamais souillée par la poudre P2 contenue dans le fond des capsules applicatrice 1.

Le mode de réalisation de la figure 1B se distingue du mode de réalisation de la figure 1A en ce que :
- le produit P2, est sous forme d'un pain solide, obtenu par coulage à chaud ou à froid, dans le fond du capuchon 11, d'une composition liquide, notamment à base de plâtre, et qui va se solidifier en refroidissant. Des moyens d'accrochage (non représentés) assurent l'ancrage du produit P2 dans le fond du capuchon 11. Ainsi, la face d'application 21 de l'organe d'application 20 est directement en appui élastique sur la surface libre du produit P2.
- l'organe d'application 20 est constitué d'un bloc de mousse à cellules ouvertes, ne présentant pas un canal axial du type de celui 24 présent dans le bloc de mousse du mode de réalisation précédent. La porosité du matériau est suffisante pour assurer le transport d'un liquide depuis l'orifice 6 jusqu'à la face d'application 21.
- la paroi transversale 5 du support 2 forme du côté opposé à l'organe d'application 20, un manchon 30 apte à permettre un montage auto serrant sur la tige émergeante 31 d'une valve 32 équipant un récipient pressurisé 33, contenant une composition liquide P1 apte à permettre le délitage du produit P2. La composition P1 remonte sur la surface d'application via les pores du bloc de mousse à cellules ouvertes formant l'organe d'application 20.

A l'utilisation, la capsule applicatrice 1 est montée sur la tige de valve d'un récipient pressurisé 33, via le manchon auto serrant 30. L'extrémité libre de la jupe latérale 3 du support 2 est à distance du récipient 33 de manière à pouvoir permettre l'actionnement de la valve 32, en réponse à une force d'appui axiale exercée sur le capuchon 11, lequel actionnement provoque la sortie d'une dose du liquide P1 contenu dans le récipient pressurisé. Le produit P1 remonte dans l'organe d'application via les pores de l'organe d'application 20, et ce jusqu'à la face d'application 21, laquelle est en appui élastique sur la surface libre du produit P2. Le produit P2 se délite en surface et est transféré sur la face d'application 21 de l'organe 20. Après ouverture du capuchon 11, la face d'application 20 est déplacée sur la peau de manière à appliquer le produit qu'elle porte en surface. Le récipient pressurisé est utilisé à la manière d'un manche pour l'organe d'application 20.

Dans le mode de réalisation de la figure 1C, le support 2 porte sur sa face opposée à l'organe d'application 20 une jupe latérale extérieure 3, formant habillage extérieur, et une jupe interne 40 dont la surface intérieure comporte un filetage 41, apte à coopérer avec un filetage ménagé sur la col d'un tube à parois souples. L'organe d'application 20 est constitué d'un bloc d'un matériau élastomérique mou, percé en son centre d'un canal axial 24 identique à celui du mode de réalisation de la figure 1A. A titre d'exemples de matériaux pouvant être utilisés pour former l'organe d'application, on peut citer les élastomères de silicone, de nitrile, de butyle, de latex, de polyéthylène de polypropylène, ou de polyuréthanne. Le produit P2 contenu dans le capuchon 11 est du même type que celui du mode de réalisation de la figure 1B, et est constitué d'une poudre compactée contenant des pigments colorés.

La capsule applicatrice 1 selon ce mode de réalisation est représentée, à la figure 2A, dans sa position montée sur ensemble d'application 100 formé d'un tube à parois souples 111, contenant en particulier un lait cosmétique. De préférence, le capuchon 11 est de couleur transparente, de manière à ce que l'utilisatrice puisse voir depuis l'extérieur, la couleur du produit P2 contenu dans la capsule applicatrice 1. Le tube peut être réalisé en polypropylène ou polyéthylène. Le lait contenu dans le tube sert de base de maquillage et facilite également le délitage de la poudre compactée contenue dans le capuchon 11 de la capsule applicatrice.

L'orifice 6 du support 2 est obturé sélectivement par un clapet 42, apte à s'écarter du bord de la paroi transversale 5 délimitant l'orifice 6, sous la pression du produit P1 contenu dans le tube 111, en réponse à une force exercée par l'utilisatrice sur les parois du tube 111, et à revenir en appui sur le siège rigide formé par ledit bord lorsque cesse la pression du produit P1. L'élasticité de l'organe d'application, en combinaison avec la dépression régnant à l'intérieur du tube, favorise le retour en appui sur son siège, du clapet 42 lorsque cesse la pression du produit P1. La présence du clapet 42 est particulièrement avantageuse en ce qu'elle permet à l'utilisatrice, après avoir chargé l'applicateur de produit P1, de démonter la capsule applicatrice, et de la mettre dans son sac à main pour l'utiliser de façon autonome tout au long de la journée, le clapet 42 empêchant tout écoulement de produit via l'orifice 6.

Le mode de réalisation de la figure 1D diffère de la capsule applicatrice de la figure 1A en ce que le produit P1, avec lequel elle est destinée à être utilisée en combinaison, est sous forme liquide, et est acheminé depuis l'orifice 6 jusqu'à la face d'application 21, via les pores de la mousse à cellules ouvertes formant l'organe d'application 20. L'orifice 6 formé dans la paroi transversale 5 du support 2 est obturé par une valve 50 de forme tronconique, et apte à venir sélectivement en appui étanche sur un siège de forme tronconique formé par le bord de la paroi transversale 5, délimitant l'orifice 6. La valve 50 est contrainte en position fermée par un ressort 51 disposé du côté du support, opposé à l'organe d'application 20. Du côté de l'organe d'application 20, la valve 50 présente un ergot 52 faisant saillie à l'intérieur de la mousse formant l'organe d'application 20, de manière à faciliter l'ouverture de la valve 50 en réponse à une pression exercée sur la face d'application 21 lors de sa mise en appui sur une surface à traiter. La force d'appui générée par la compression de l'organe d'application à l'intérieur de la capsule n'est pas suffisante pour provoquer l'ouverture de la valve 50. Le reste de la capsule est conforme à la capsule applicatrice de la figure 1A.

La capsule applicatrice de la figure 1D est représentée à la figure 2C, en position montée sur un ensemble d'application 100, formé d'un flacon à parois souples 121 contenant un lait hydratant, et présentant un orifice 122. Le produit P2 contenu dans la capsule applicatrice 1 est une poudre libre contenant un filtre solaire.

Lors de l'application, l'utilisatrice monte sur le flacon la capsule applicatrice 1 contenant la poudre ayant l'indice de protection solaire désiré. Elle retire le capuchon 11 et met la face d'application 21 recouverte de poudre P2, en appui sur la surface à traiter, de manière à provoquer l'ouverture de la valve 50. Elle exerce alors une pression sur les parois du flacon de manière à provoquer la sortie du produit P1 au travers de l'orifice 6, et son transport sur la face d'application 21 via les pores de la mousse formant l'organe d'application. Le mélange est alors étalé en déplaçant la face d'application de manière adéquate sur la surface à traiter. En relâchant la pression de la face d'application 21 sur la surface à traiter, la valve 50 se referme sous la force de rappel du ressort 51. A nouveau, la présence de la valve, permet à la capsule applicatrice, après avoir été alimentée en produit P1, notamment en début de journée, d'être utilisée de manière autonome pendant le reste de la journée.

Selon une variante de l'invention, on peut associer un récipient contenant un produit P1, à une pluralité de capsules applicatrices contenant le même produit P2, mais comportant un organe d'application ayant des caractéristiques, notamment de dureté, de souplesse, ou d'absorption, différentes. Ainsi l'utilisatrice choisit la capsule applicatrice comportant l'organe d'application lui permettant d'obtenir, notamment en fonction de la zone du corps à traiter, les caractéristiques d'application recherchées. La forme de l'organe d'application peut être quelconque, en fonction des surfaces à traiter. La capsule applicatrice peut, en position montée sur un récipient donné, être disposée dans l'axe du récipient, ou dans un axe différent, en fonction de la gestuelle recherchée.

Le mode de réalisation de la figure 1E diffère du mode de réalisation précédent en ce que le capuchon 11 est vissé sur le support 2 au moyen d'un filetage 60 du capuchon 11, apte à coopérer avec un filetage correspondant 61 réalisé sur la jupe 8 du support 2. Le capuchon 11 est ainsi monté de façon parfaitement étanche sur le support 2. Le fond 63 du capuchon 11 est réalisé sous forme d'une membrane élastiquement déformable 64, laquelle peut être bi-injectée avec le capuchon 11. La membrane 64 porte une cupule 65 dans laquelle est compacté le produit P2. En position de stockage, la surface d'application 21 est maintenue à distance de la surface libre du produit P2. En vue d'une application, l'utilisatrice exerce une pression axiale sur la membrane élastiquement déformable 64 de manière à mettre la surface 21 en contact élastique avec la surface libre du produit P2, permettant ainsi le chargement de ladite surface d'application avec ledit produit P2. En relâchant la pression exercée sur le fond mobile 63, celui-ci revient par rappel élastique dans sa position initiale. L'utilisatrice dévisse alors le capuchon 11, et appuie la surface d'application 21 sur la peau, de manière à provoquer l'ouverture de la valve 50. En exerçant une pression sur les parois du récipient, lequel peut être du type de celui représenté à la figure 2C, elle provoque la sortie du produit P1 qui est acheminé sur la surface d'application 21 au travers des pores du matériau formant l'organe d'application 20. A l'application, le produit P1 est appliqué en mélange avec le produit P2.

Le mode de réalisation de la figure 1F diffère de celui de la figure 1A, principalement en ce que le produit P2 est séparé du fond 73 du capuchon 11 par un bloc de mousse 70, monté, notamment par collage, dans le fond du capuchon. Un tel bloc de mousse permet d'améliorer l'élasticité du contact entre la surface d'application 21 et la surface libre du produit P2, notamment lorsque l'organe d'application 20 présente peu ou pas d'élasticité (feutre). En outre, en utilisant un bloc de mousse à cellules ouvertes 70, cela permet l'ancrage du produit P2 dans les pores de la mousse, lorsque le produit est coulé sous forme liquide. Le fonctionnement de la capsule 1 selon ce mode de réalisation est identique à celui du mode de réalisation de la figure 1A.

Dans la description détaillée qui précède, il a été fait référence à des modes de réalisation préférés de l'invention. Il est évident que des variantes peuvent y être apportées sans s'écarter de l'invention telle que revendiquée ci-après.

## Revendications

1. Capsule applicatrice (1), comportant-:
un support (2) présentant des moyens (4, 30, 41) aptes à permettre la fixation de la capsule (1) de manière amovible sur un récipient (101, 111, 121) contenant un premier produit (P1),
un organe d'application (20), notamment sous forme d'un élément compressible élastiquement, monté sur le support (2) et apte à acheminer ledit produit (P1) depuis un orifice (6), ménagé dans le support (2), jusqu'à une face d'application (21) dudit organe d'application (20),
- un capuchon (11) recouvrant de façon amovible ledit organe d'application (20) le capuchon (11) étant monté sur le support (2),
**- caractérisée en ce que** la capsule applicatrice (1) comporte un second produit (P2) disposé dans le fond du capuchon (11), notamment sous forme d'un pain solide ou d'une poudre,
ladite surface d'application (21) étant apte, en position montée du capuchon (11), à être mise en appui élastique sur ledit second produit (P2).

2. Capsule applicatrice selon la revendication 1 **caractérisée en ce que** le second produit (P2) est coulé ou compacté dans le fond du capuchon (11), ou dans une cupule (65) montée dans ledit fond.

3. Capsule applicatrice selon la revendication 1 ou 2 **caractérisée en ce que** le second produit (P2) est séparé du fond du capuchon (11) par un organe élastiquement déformable (70), notamment un bloc de mousse ou un ressort.

4. Capsule applicatrice selon l'une quelconque des revendications 1 à 3 **caractérisée en ce que** le fond (64) du capuchon (11) est mobile axialement, notamment par déformation élastique.

5. Capsule applicatrice selon l'une quelconque des revendications 1 à 4 **caractérisée en ce que** des moyens, notamment sous forme d'une grille (23) ou d'une trame ajourée, sont prévus pour maintenir ledit second produit (P2) dans le fond dudit capuchon (11).

6. Capsule applicatrice selon l'une quelconque des revendications 1 à 5 **caractérisée en ce que** ledit organe d'application (20) est constitué d'un bloc d'un matériau poreux, notamment une mousse à cellules ouvertes ou semi ouvertes, ou un feutre, ledit matériau étant apte à absorber ledit premier produit et à l'acheminer depuis ledit orifice (6) jusqu'à ladite face d'application (21).

7. Capsule applicatrice selon l'une quelconque des revendications 1 à 6 **caractérisée en ce qu'**un passage, sous forme d'un canal (24) est ménagé dans ledit organe d'application (20), et s'étend, notamment axialement, depuis ledit orifice (6) du support (2) jusqu'à ladite face d'application (21).

8. Capsule applicatrice selon l'une quelconque des revendications 1 à 7 **caractérisée en ce que**, au voisinage dudit orifice (6), des moyens d'ouverture/fermeture (42, 50), de type à clapet ou à valve, sont prévus pour, sélectivement, dégager, respectivement, obturer ledit orifice (6).

9. Capsule applicatrice selon la revendication 8 **caractérisée en ce que** lesdits moyens d'ouverture/fermeture (50) sont montés de manière à dégager ledit orifice (6) en réponse à une pression suffisante exercée sur ladite face d'application (21), des moyens de rappel élastique (51) étant prévus, pour, en l'absence de pression suffisante sur ladite face d'application (21), contraindre les moyens d'ouverture/fermeture (50) en position fermée.

10. Capsule applicatrice selon la revendication 9 **caractérisée en ce que** lesdits moyens d'ouverture/fermeture (42) sont montés de manière à dégager ledit orifice (6) en réponse à une pression suffisante exercée du côté du support (2) opposé à l'organe d'application (20), lesdits moyens d'ouverture/fermeture (42) étant contraints en position de fermeture lorsque cesse ladite pression.

11. Capsule applicatrice selon l'une quelconque des revendications 1 à 10 **caractérisée en ce que** lesdits moyens (4, 30, 41) de fixation de la capsule (1) au récipient (101, 111, 121) sont notamment du type à encliquetage, vissage, ou montage auto-serrant, notamment sur une tige de pompe ou de valve (31).

12. Ensemble (100) d'application combinée, notamment sur la peau, d'un premier (P1) et d'un second (P2) produit, ledit ensemble d'application (100) comportant un récipient (33, 101, 111, 121) contenant un premier produit (P1), et apte à en permettre la distribution sous pression, et au moins une capsule (1) selon l'une quelconque des revendications précédentes, chacune des capsules (1) contenant un second produit (P2).

13. Ensemble d'application combinée selon la revendication précédente **caractérisé en ce que** le récipient (33, 101, 111, 121) est sous forme notamment d'un récipient surmonté d'une pompe, notamment sans reprise d'air, ou d'une valve (32), d'un tube ou d'un flacon à parois déformables (111, 121), ou d'un flacon à fond formant piston (101).

14. Ensemble d'application combinée selon la revendication 12 ou 13 **caractérisé en ce que** le second produit (P2) est un produit de maquillage, chacune des capsules (1) contenant un second produit, notamment, de couleur et/ou d'aspect différents.

15. Ensemble d'application combinée selon la revendication 12 ou 13 **caractérisé en ce que** le second produit (P2) est un produit de protection contre les rayonnements UV, chacune des capsules (1) contenant un second produit (P2) à indice de protection différent.

16. Ensemble d'application selon la revendication 12 ou 13 **caractérisé en ce que** chacune des capsules (1) comprend un organe d'application (20) différent, permettant notamment des caractéristiques d'application différentes.

17. Ensemble d'application combinée selon l'une quelconque des revendications 12 à 16 **caractérisé en ce que** le premier produit (P1) est sous forme d'un liquide, d'une crème, ou d'un gel.

## Claims

1. Applicator cap (1) comprising:
- a support (2) which has means (4, 30, 41) capable of allowing the cap (1) to be fitted removably onto a container (101, 111, 121) containing a first product (P1),
- an applicator member (20), particularly in the form of an elastically compressible element, mounted on the support (2) and capable of conveying the said product (P1) from an orifice (6) formed in the support (2) as far as an application face (21) of the said applicator member (20),
- a lid (11) covering removably the said applicator member (20), the lid (11) being fitted on the support (2),
**characterized in that** the applicator cap (1) comprises a second product (P2) arranged in the closed end of the cap (11), particularly a product in the form of a solid cake or powder, the said application surface (21) being capable, when the lid (11) is fitted, of being pressed elastically against the said second product (P2).

2. Applicator cap according to Claim 1, **characterized in that** the second product (P2) is poured or compacted into the closed end of the lid (11) or into a cup (65) mounted in the said closed end.

3. Applicator cap according to Claim 1 or 2, **characterized in that** the second product (P2) is separated from the closed end of the lid (11) by an elastically deformable member (70), particularly a block of foam or a spring.

4. Applicator cap according to any one of Claims 1 to 3, **characterized in that** the closed end (64) of the lid (11) can move axially, particularly by elastic deformation.

5. Applicator cap according to any one of Claims 1 to 4, **characterized in that** means, particularly in the form of a grating (23) or perforated mesh, are provided to keep the said second product (P2) in the closed end of the said lid (11).

6. Applicator cap according to any one of Claims 1 to 5, **characterized in that** the said applicator member (20) consists of a block of a porous material, particularly an open-cell or semi-open-cell foam or a felt, the said material being capable of absorbing the said first product and of conveying it from the said orifice (6) as far as the said application face (21).

7. Applicator cap according to any one of Claims 1 to 6, **characterized in that** a passage, in the form of a duct (24), is formed in the said applicator member (20) and extends, particularly axially, from the said orifice (6) of the support (2) as far as the said application face (21).

8. Applicator cap according to any one of Claims 1 to 7, **characterized in that**, near the said orifice (6) there are opening/closing means (42, 50) of the shutter or valve type intended for selectively uncovering or closing off the said orifice (6).

9. Applicator cap according to Claim 8, **characterized in that** the said opening/closing means (50) are mounted in such a way as to uncover the said orifice (6) in response to sufficient pressure exerted on the said application face (21), elastic return means (51) being provided to force the opening/closing means (50) into the closed position in the absence of sufficient pressure on the said application face (21).

10. Applicator cap according to Claim 9, **characterized in that** the said opening/closing means (42) are mounted in such a way as to uncover the said orifice (6) in response to sufficient pressure exerted on the opposite side of the support (2) to the applicator member (20), the said opening/closing means (42) being forced into the closed position when the said pressure ceases.

11. Applicator cap according to any one of Claims 1 to 10, **characterized in that** the said means (4, 30, 41) for fitting the cap (1) on the container (101, 111, 121) are particularly of the snap-fastening, screw-fastening or push-fit type, particularly for mounting on a pump or valve stem (31).

12. Assembly (100) for the combined application, particularly to the skin, of a first product (P1) and of a second product (P2), the said applicator assembly (100) comprising a container (33, 101, 111, 121) containing a first product (P1) and capable of allowing it to be dispensed under pressure, and at least one cap (1) according to any one of the preceding claims, each of the caps (1) containing a second product (P2).

13. Combined applicator assembly according to the preceding claim, **characterized in that** the container (33, 101, 111, 121) is particularly in the form of a container surmounted by a pump, particularly of the airless type, or by a valve (32), of a tube or bottle with deformable walls (111, 121) or of a bottle, the bottom of which forms a piston (101).

14. Combined applicator assembly according to Claim 12 or 13, **characterized in that** the second product (P2) is a make-up product, each of the caps (1) containing a second product, particularly of different colour and/or appearance.

15. Combined applicator assembly according to Claim 12 or 13, **characterized in that** the second product (P2) is a product affording protection against UV radiation, each of the caps (1) containing a second product (P2) with a different protection factor.

16. Applicator assembly according to Claim 12 or 13, **characterized in that** each of the caps (1) comprises a different applicator member (20), particularly permitting different application characteristics.

17. Combined applicator assembly according to any one of Claims 12 to 16, **characterized in that** the first product (P1) is in the form of a liquid, a cream or a gel.

## Patentansprüche

1. Applikationskapsel (1), die aufweist:
- einen Träger (2), der Mittel (4, 30, 41) aufweist, die die lösbare Befestigung der Kapsel (1) an einem ein erstes Produkt (P1) enthaltenden Behälter (101, 111, 121) ermöglichen können,
- ein Auftragorgan (20), insbesondere in Form eines elastisch komprimierbaren Elements, das auf den Träger (2) montiert ist und das Produkt (P1) von einer Öffnung (6) im Träger (2) bis zu einer Auftragfläche (21) des Auftragorgans (20) befördern kann,
- eine Kappe (11), die das Auftragorgan (20) lösbar bedeckt, wobei die Kappe (11) auf den Träger (2) montiert ist,
**dadurch gekennzeichnet, dass** die Applikationskapsel (1) ein zweites Produkt (P2) enthält, das am Boden der Kappe (11) insbesondere in Form eines festen Blocks oder eines Puders angeordnet ist,
wobei die Auftragfläche (21) in der montierten Stellung der Kappe (11) in elastische Auflage auf das zweite Produkt (P2) gebracht werden kann.

2. Applikationskapsel nach Anspruch 1, **dadurch gekennzeichnet, dass** das zweite Produkt (P2) auf den Boden der Kappe (11) oder in einen in den Boden eingesetzten Becher (65) gegossen oder verdichtet zu werden.

3. Applikationskapsel nach Anspruch 1 oder 2, **dadurch gekennzeichnet, dass** das zweite Produkt (P2) vom Boden der Kappe (11) durch ein elastisch verformbares Organ (70), insbesondere einen Schaumstoffblock oder eine Feder, getrennt wird.

4. Applikationskapsel nach einem der Ansprüche 1 bis 3, **dadurch gekennzeichnet, dass** der Boden (64) der Kappe (11) axial beweglich ist, insbesondere durch elastische Verformung.

5. Applikationskapsel nach einem der Ansprüche 1 bis 4, **dadurch gekennzeichnet, dass** Mittel, insbesondere in Form eines Gitters (23) oder eines gelochten Rasters, vorgesehen sind, um das zweite Produkt (P2) am Boden der Kappe (11) zu halten.

6. Applikationskapsel nach einem der Ansprüche 1 bis 5, **dadurch gekennzeichnet, dass** das Auftragorgan (20) aus einem Block aus porösem Material, insbesondere einem Schaumstoff mit offenen oder halboffenen Zellen, oder aus einem Filz besteht, wobei das Material in der Lage ist, das erste Produkt zu absorbieren und es von der Öffnung (6) bis zur Auftragfläche (21) zu befördern.

7. Applikationskapsel nach einem der Ansprüche 1 bis 6, **dadurch gekennzeichnet, dass** ein Durchgang in Form eines Kanals (24) im Auftragorgan (20) ausgebildet ist und sich insbesondere axial von der Öffnung (6) des Trägers (2) bis zur Auftragfläche (21) erstreckt.

8. Applikationskapsel nach einem der Ansprüche 1 bis 7, **dadurch gekennzeichnet, dass** in der Nähe der Öffnung (6) Öffnungs/ Schließmittel (42, 50) von der Art mit Klappe oder Ventil vorgesehen sind, um selektiv die Öffnung (6) freizugeben bzw. zu verschließen.

9. Applikationskapsel nach Anspruch 8, **dadurch gekennzeichnet, dass** die Öffnungs-/Schließmittel (50) so montiert sind, dass sie die Öffnung (6) als Reaktion auf einen auf die Auftragfläche (21) ausgeübten ausreichenden Druck freigeben, wobei elastische Rückstellmittel (51) vorgesehen sind, um in Abwesenheit eines ausreichenden Drucks auf die Auftragfläche (21) die Öffnungs-/Schließmittel (50) in die geschlossene Stellung zu zwingen.

10. Applikationskapsel nach Anspruch 9, **dadurch gekennzeichnet, dass** die Öffnungs-/Schließmittel (42) so montiert sind, dass sie die Öffnung (6) als Reaktion auf einen auf der Seite des Trägers (2) entgegengesetzt zum Auftragorgan (20) ausgeübten ausreichenden Druck freigeben, wobei die Öffnungs-/Schließmittel (42) beim Beenden des Drucks in die Schließstellung gezwungen werden.

11. Applikationskapsel nach einem der Ansprüche 1 bis 10, **dadurch gekennzeichnet, dass** die Mittel (4, 30, 41) zur Befestigung der Kapsel (1) am Behälter (101, 111, 121) insbesondere vom Typ mit Einrasten, Schraubbefestigung, oder selbstklemmender Montage, insbesondere auf einer Pumpen- oder Ventilstange (31), sind.

12. Einheit (100) zum kombinierten Auftragen, insbesondere auf die Haut, eines ersten (P1) und eines zweiten Produkts (P2), wobei die Auftrageinheit (100) einen Behälter (33, 101, 111, 121), der ein erstes Produkt (P1) enthält und in der Lage ist, die Ausgabe unter Druck zu erlauben, und mindestens eine Kapsel (1) nach einem der vorhergehenden Ansprüche aufweist, wobei jede der Kapseln (1) ein zweites Produkt (P2) enthält.

13. Kombinierte Auftrageinheit nach dem vorhergehenden Anspruch, **dadurch gekennzeichnet, dass** der Behälter (33, 101, 111, 121) insbesondere die Form eines Behälters hat, über dem eine Pumpe, insbesondere ohne Wiederaufnahme von Luft, oder ein Ventil (32), eine Tube oder ein Flakon mit verformbaren Wänden (111, 121), oder ein Flakon (101) mit einem einen Kolben bildenden Boden sitzt.

14. Kombinierte Auftrageinheit nach Anspruch 12 oder 13, **dadurch gekennzeichnet, dass** das zweite Produkt (P2) ein Schminkprodukt ist, wobei jede der Kapseln (1) ein zweites Produkt von insbesondere anderer Farbe und/oder Aussehen enthält.

15. Kombinierte Auftrageinheit nach Anspruch 12 oder 13, **dadurch gekennzeichnet, dass** das zweite Produkt (P2) ein Produkt zum Schutz gegen UV-Strahlen ist, wobei jede der Kapseln (1) ein zweites Produkt (P2) mit einem anderen Schutzfaktor enthält.

16. Kombinierte Auftrageinheit nach Anspruch 12 oder 13, **dadurch gekennzeichnet, dass** jede der Kapseln (1) ein anderes Auftragorgan (20) aufweist, das insbesondere unterschiedliche Auftrageigenschaften ermöglicht.

17. Kombinierte Auftrageinheit nach einem der Ansprüche 12 bis 16, **dadurch gekennzeichnet, dass** das erste Produkt (P1) in Form einer Flüssigkeit, einer Creme oder eines Gels vorliegt.
